# EUROPÄISCHE PATENTSCHRIFT

(11) **EP 1 360 019 B1**
(45) Veröffentlichungstag und Bekanntmachung des Hinweises auf die Patenterteilung: **27.04.2005**
(21) Anmeldenummer: 02704680.4
(22) Anmeldetag: 05.02.2002
(51) Int. Cl.: B21D 41/02

(54) **AUFWEITWERKZEUG ZUM AUFWEITEN VON ROHRENDEN SOWIE PRESSGERÄT MIT EINEM SOLCHEN AUFWEITWERKZEUG**
EXPANSION TOOL FOR EXPANDING TUBE ENDS AND PRESSING DEVICE COMPRISING SUCH AN EXPANSION TOOL
ELARGISSEUR SERVANT A ELARGIR LES EXTREMITES DE TUBES ET APPAREIL DE COMPRESSION EQUIPE DE CET ELARGISSEUR

(30) Priorität: 08.02.2001 DE 10105613; 21.02.2001 DE 10108239
(43) Veröffentlichungstag der Anmeldung: 12.11.2003
(73) Patentinhaber: Gustav Klauke GmbH, 42855 Remscheid (DE)
(72) Erfinder: FRENKEN, Egbert, 42929 Wermelskirchen (DE)
(74) Vertreter: Müller, Enno, Dipl.-Ing.
(86) Internationale Anmeldenummer: PCT/EP2002/001149
(87) Internationale Veröffentlichungsnummer: WO 2002/062504

(56) Entgegenhaltungen:
- GB-A- 1 594 764
- PATENT ABSTRACTS OF JAPAN vol. 014, no. 147 (M-0952), 20. März 1990 (1990-03-20) & JP 02 011233 A (SEKISUI CHEM CO LTD), 16. Januar 1990 (1990-01-16)
- PATENT ABSTRACTS OF JAPAN vol. 008, no. 009 (M-268), 14. Januar 1984 (1984-01-14) & JP 58 173035 A (HITACHI SEISAKUSHO KK), 11. Oktober 1983 (1983-10-11)
- PATENT ABSTRACTS OF JAPAN vol. 017, no. 244 (M-1410), 17. Mai 1993 (1993-05-17) & JP 04 367336 A (SEKISUI CHEM CO LTD), 18. Dezember 1992 (1992-12-18)

## Beschreibung

Die Erfindung betrifft nach dem Oberbegriff von Anspruch 1 ein Aufweitwerkzeug zum Aufweiten von Rohrenden, wobei das Aufweitwerkzeug einenAufweitdorn und einen Gegenhalter aufweist, wobei weiter der Aufweitdorn aus einer Zugstange und einem diese umgebenden, elastischen Gummi-Aufweitelement besteht und der Gegenhalter das Aufweitelement fußseitig abstützt und radial mit Abstand umgibt.

Derartige Aufweitwerkzeuge zum Aufweiten von Rohrenden sind bekannt. Das aufzuweitende Rohrende wird hierbei in einen Ringraumbereich zwischen dem Aufweitelement und dem Gegenhalter eingeführt, wonach durch Bewegung der Zugstange in Richtung auf den, das Aufweitelement fußseitig abstützenden Gegenhalterboden das Aufweitelement gestaucht wird, was ein Aufweiten des Rohrendes zur Folge hat.

Ein gattungsgemäßes Aufweitwerkzeug ist beispielsweise aus dem PATENT ABSTRACT OF JAPAN vol. 014, no. 147 (M-0952), 20. März 1990 (1990-03-20) & JP 02 011233 A (SEKISUI CHEM CO LTD), 16. Januar 1990 (1990-01-16) bekannt. Bei dem bekannten Aufweitwerkzeug ist die Zugstange an einem Kolben einer Zylinder-/Kolbeneinheit unmittelbar verankert. Ein solches Aufweitwerkzeug kann nicht an übliche hydraulische Geräte, insbesondere Pressgeräte, angesetzt werden.

Im Hinblick auf den zuvor beschriebenen Stand der Technik wird eine technische Problematik der Erfindung darin gesehen, ein Aufweitwerkzeug der in Rede stehenden Art in vorteilhafter Weise weiterzubilden.

Diese Problematik ist zunächst und im Wesentlichen beim Gegenstand des Anspruches 1 gelöst, wobei darauf abgestellt ist, dass die Zugstange in einem Bolzen-Befestigungselement verankert ist und dass der Gegenhalter über ein Druckstangenelement beaufschlagbar ist, das in Längsrichtung der Zugstange bis über das Bolzen-Befestigungselement hinausragt. Zufolge dieser vorteilhaften Ausgestaltung ist das erfindungsgemäße Aufweitwerkzeug in einfachster Weise ansetzbar an übliche hydraulische Geräte, insbesondere Pressgeräte, welche über Rollen auf das Aufweitwerkzeug, insbesondere auf das Druckstangenelement, einwirken. Das erfindungsgemäße Aufweitwerkzeug ist so gebildet, dass durch Druckbeaufschlagung auf die Druckstangenelemente, bspw. über die Rollen eines Pressgerätes, der Gegenhalter relativ zu der, in dem Bolzen-Befestigungselement verankerten Zugstange verlagert wird, was die Aufweitung des die Zugstange umgebenden und sich fußseitig gegen den Gegenhalter abstützenden Gummi-Aufweitelementes bewirkt. Das Aufweitwerkzeug ist über das Bolzen-Befestigungselement mit dem, auf das Druckstangenelement einwirkenden Gerät starr, jedoch bevorzugt auswechselbar verbunden. Hierzu ist vorgesehen, dass das Bolzen-Befestigungselement eine quer zur Achsrichtung der Zugstange verlaufende Bolzen-Aufnahmebohrung aufweist. So ist das erfindungsgemäße Aufweitwerkzeug in einfachster Weise über eine Bolzenverbindung mit dem das Druckstangenelement beaufschlagenden, sowie das Bolzen-Befestigungselement halternden Pressgerät mittels eines Bolzens oder dergleichen verbindbar. Vorgeschlagen wird weiter, dass das Druckstangenelement in dem Gegenhalter befestigt ist. So kann hier bspw. eine Schraubverbindung vorgesehen sein. Denkbar ist jedoch auch eine Schweißverbindung. Auch wird vorgeschlagen, dass das Druckstangenelement das Bolzen-Befestigungselement durchsetzt. Demnach erfolgt die Druckbeaufschlagung des Druckstangenelementes in Betätigungsrichtung derselben vorgelagert zum Befestigungsbereich des Aufweitwerkzeuges, wobei das Druckstangenelement frei in seiner Längsachsrichtung in dem Befestigungselement verschiebbar ist. Bevorzugt wird eine Ausgestaltung, bei welcher das Druckstangenelement stößelartig ausgebildet ist. Demnach ist das Druckstangenelement nicht mit dem Gegenhalter befestigt, sondern wirkt lediglich anliegend mit diesem zusammen, wobei eine Druckbeaufschlagung des Druckstangenelementes über das anzuordnende Pressgerät auf den Gegenhalter übertragen wird. Die Rückstellung des Aufweitwerkzeuges erfolgt selbsttätig über die Rückstelleigenschaften des.elastischen Aufweitelementes, welches sich einerends an der verankerten Zugstange abstützend den Gegenhalter und hierüber den lediglich anliegenden Stößel in die Ausgangsstellung zurück verlagert. Als besonders vorteilhaft, insbesondere hinsichtlich einer gleichmäßigen Kraftübertragung erweist sich eine Ausgestaltung, bei welcher mehr als zwei Druckstangenelemente bzw. Stößel vorgesehen sind. So wird besonders eine Ausgestaltung bevorzugt, bei welcher vier in einem Querschnitt durch die Druckstangenelemente in einem Rechteck angeordnete Druckstangenelemente bzw. Stößel das Bolzen-Befestigungselement durchsetzen und auf den Gegenhalter einwirken. Bei einem Aufweitwerkzeug der in Rede stehenden Art, bei welchem der Gegenhalter topfförmig ausgebildet ist, ist weiter vorgesehen, dass in dem Topfboden innenseitig eine Stufe ausgebildet ist, welche einen Fußbereich des Aufweitelementes aufnimmt. Zufolge dieser Ausgestaltung werden im Fußbereich des Aufweitelementes kritische Auswölbungen im zuge des Aufweitvorganges vermieden. Zudem dient die Stufe oberseitig als Anschlag für ein aufzuweitendes Rohr, was im Zusammenhang mit der innenseitig ausgebildeten Stufe den vorteilhaften Effekt ergibt, dass eine bis in das Ende des aufzuweitenden Rohres gleichmäßige Aufweitung erreicht wird. Für unterschiedlich große Rohre können unterschiedliche Aufweitwerkzeuge vorgesehen sein, welche in das jeweilige Bolzen-Befestigungselement mit dem Pressgerät oder dergleichen verbindbar ist. Alternativ wird vorgeschlagen, dass in dem Bolzen-Befestigungselement zur Befestigung der Zugstange ein Einschraub-Adapterteil vorgesehen ist, zur Anpassung an unterschiedliche Zugstangen-Durchmesser. Diese Ausgestaltung erweist sich insbesondere im Zusammenhang mit der Anordnung von lediglich an dem Gegenhalter anliegenden Stößeln als vorteilhaft. So können in einfachster Weise demselben Bolzen-Befestigungselement verschiedene Zugstangen und Gegenhalter zugeordnet werden. In einer Weiterbildung des Erfindungsgegenstandes ist vorgesehen, dass in Beaufschlagungsrichtung vor dem Gegenhalter eine Druckplatte angeordnet ist, auf welche die Druckstangenelemente einwirken und dass zwischen der Druckplatte und dem Gegenhalter eine Kraft-Begrenzungseinrichtung angeordnet ist. Bevorzugt besteht hierbei die Kraft-Begrenzungseinrichtung aus einem Kunststoffteil, wobei das Kunststoffteil eine höhere Steifigkeit als das Aufweitelement aufweist. Dieses Aufweitelement kann zudem ein flexibler Kunststoff sein, welcher eine sehr hohe Härte von bspw. 90 bis 100 Shore, bevorzugt etwa 95 Shore aufweist. Hierbei handelt es sich bevorzugt um einen Polyurethan-Kunststoff, über welchen Drücke bis etwa 200 Bar erzeugt werden können. Um im Bereich des dem Gegenhalterboden abgewandten freien Ende des Aufweitelementes kritischen Ausformungen entgegenzuwirken, ist in einer Weiterbildung des Erfindungsgegenstandes vorgesehen, dass in Beaufschlagungsrichtung nachgeschaltet zu dem Aufweitelement, jedoch gleichwohl auch gefangen durch die Zugstange ein Aufweit-Übergangselement angeordnet ist. Letzteres besteht bevorzugt aus einem anschlag-komprimierungsbegrenzten Kunststoffteil.
Zufolge dieser Ausgestaltung werden eventuelle Ausformungen im Endbereich des Aufweitelementes, welche sich bei hohen Drücken einstellen können, durch einen sich ergebenden Wulst des Aufweit-Übergangselementes begrenzt. Diesbezüglich ist weiter vorgesehen, dass die Anschlagkomprimierung durch eine gegen, das Aufweitelement begrenzende Anschlagscheibe fahrbare Anschlaghülse besteht, wobei weiter die Anschlaghülse einen, durch einen Zugstangenkopf beaufschlagten Hülsenboden aufweist, der in einen die Zugstange umgebenden Rohrabschnitt übergeht. Demzufolge ist das Aufweit-Übergangselement zwischen zwei Hülsenelementen gefasst, welche Hülsenelemente bei einer bestimmten Komprimierung zusammengefahren sind und so eine weitere Komprimierung des Aufweit-Übergangselementes nicht zulassen. Um ein exaktes Aufweiten des Rohrendes zu gewährleisten, ist in einer Weiterbildung des Erfindungsgegenstandes vorgesehen, dass innerhalb des Gegenhalters ein Matrizenelement aufgenommen ist. Letzteres bildet im Zuge des Aufweitvorganges eine Negativform, in welche das Rohrende mittels des Gummi-Aufweitelementes eingedrückt wird. Hierbei wird auch verhindert, dass das Elastomerelement im Zuge der Aufweitung über den Bund am Ende der Zugstange hinaus in einen Spalt zwischen Bund und Rohrende einfließt und hierdurch eine unkontrollierte weitere Aufweitung des Rohrendes bewirkt wird. Das Matrizenelement kann in Form von manuell zu verschraubenden Halbschalen, welche den Endbereich des aufzuweitenden Rohres abstützen, geformt sein. Bevorzugt wird hingegen eine Ausgestaltung, bei welcher sich das in Längsrichtung geteilte Matrizenelement aus mehreren Teilmatrizen zusammensetzt, so weiter bspw. aus vier, im Querschnitt jeweils ein 90°-Kreissegment bildende Viertelschalen. Das in dem Gegenhalter aufgenommene Matrizenelement bzw. die aufgenommenen Teilmatrizen sind relativ zu dem Gegenhalter in Axialrichtung verlagerbar. Diesbezüglich wird vorgeschlagen, dass das Matrizenelement das elastische Gummi-Aufweitelement untergreift, wobei bevorzugt weiter vorgesehen ist, dass das Matrizenelement mit radial ausgerichteten Kragen im Bereich der Zugstange zwischen dem Gummi-Aufweitelement und einer sich im Bereich eines Gegenhalterbodens abstützenden Druckfeder gefangen ist. Als besonders vorteilhaft erweist sich, dass eine Teilmatrize im Zuge der Verpressung aus einer Entnahmestellung für das aufzuweitende Rohrende durch Axialverschiebung in eine Verpressstellung unter Verminderung des radialen Abstandes zur Zugstange verlagerbar ist. Zufolge dieser Ausgestaltung werden die Teilmatrizen des Matrizenelementes im Zuge des Aufweitvorganges radial in Richtung auf das aufzuweitende Rohrende verlagert, wonach Teilaxialabschnitte der Teilmatrizen rückwärtig abgestützt durch den Gegenhalter auf der Außenwandung des aufzuweitenden Rohres aufliegen. Zufolge dessen kann zwischen Zugstange und Rohr kein Ringspalt entstehen, in welchen das Elastomermaterial des Aufweitelementes unkontrolliert einfließen kann. Die Aufweitung des Rohrendes ist in ihrer Geometrie, insbesondere in ihrer Axialerstreckung klar definiert. Hinsichtlich der Radialverlagerung der Teilmatrizen im Zuge des Aufweitvorganges ist in einer vorteilhaften Weiterbildung des Erfindungsgegenstandes vorgesehen, dass an dem Gegenhalter innenseitig eine Führungsschräge ausgebildet ist, die mit einem Führungsvorsprung des Matrizenelementes zusammenwirkt. Um hierbei eine achsparallele Verlagerung des Matrizenelementes bzw. deren Teilmatrizen zu sichern, kann weiter vorgesehen sein, dass in Axialrichtung zwei zueinander distanzierte Führungsschrägen in unterschiedlichem radialen Abstand zu der Zugstange angeordnet sind.

Eine weitere Ausgestaltung der Erfindung betrifft des Weiteren ein Pressgerät mit einem Aufweitwerkzeug zum Aufweiten von Rohrenden nach Anspruch 1, bei dem die Zugstange mit dem Pressgerät fest verbunden ist, während der Gegenhalter von einem Druckstangenelement beaufschlagt ist. Letzteres wird zur Betätigung von dem Pressgerät relativ zur Zugstange verlagert. Des Weiteren ist vorgesehen, dass die Zugstange in einem Bolzen-Befestigungselement verankert ist, welch letzteres der Befestigung des Aufweitwerkzeuges an dem Pressgerät dient. Zufolge dessen ist die Zugstange über das Befestigungselement starr mit dem Pressgerät verbunden. Auch ist vorgesehen, dass das Druckstangenelement in Längsrichtung der Zugstange bis über das Bolzen-Befestigungselement hinausragt. In einer bevorzugten Ausgestaltung ist vorgesehen, dass das Bolzen-Befestigungselement eine quer zur Achsrichtung der Zugstange verlaufende Bolzen-Aufnahmebohrung aufweist, zur Bolzenverbindung des Aufweitwerkzeuges mit dem Pressgerät, wobei weiter bevorzugt wird, dass das Druckstangenelement das Bolzen-Befestigungselement durchsetzt. Zufolge dieser Ausgestaltung ist das Druckstangenelement in Längsrichtung der Zugstange frei in dem Bolzen-Befestigungselement verlagerbar. Weiter vorteilhaft, insbesondere hinsichtlich einer verbesserten Kraftübertragung, erweist es sich, wenn mehr als zwei Druckstangenelemente vorgesehen sind. So werden bevorzugt vier Druckstangenelemente angeordnet, welche das Bolzen-Befestigungselement außerhalb der Bolzen-Aufnahmebohrung durchsetzen und weiter bevorzugt in einem Querschnitt durch die Druckstangenelemente einer Rechteckform angepasst angeordnet sind. Die Druckstangenelement können hierbei weiter mit dem Gegenhalter verbunden sein, so bspw. schraub- oder schweißverbunden. Bevorzugt wird eine Ausgestaltung, bei welcher das Druckstangenelement als ein lediglich anliegender, mit dem Gegenhalter nicht verbundener Stößel ausgebildet ist. Schließlich wird vorgeschlagen, dass das Pressgerät über Rollen auf die Stößel einwirkt.

Nachstehend ist die Erfindung anhand der beigefügten Zeichnung, welche lediglich drei Ausführungsbeispiele darstellt, näher erläutert. Es zeigt:
- Fig. 1: eine Ansichtsdarstellung eines Pressgerätes mit einem angeordneten, erfindungsgemäßen Aufweitwerkzeug in einer Grundstellung;
- Fig. 2: eine Einzeldarstellung des Aufweitwerkzeuges in Draufsicht;
- Fig. 3: eine Seitenansicht des Aufweitwerkzeuges;
- Fig. 4: den Schnitt gemäß der Linie IV-IV in Fig. 2, die Grundstellung des Aufweitwerkzeuges betreffend;
- Fig. 5: eine Schnittdarstellung gemäß Fig. 4, jedoch die Arbeitsstellung betreffend;
- Fig. 6: eine der Fig. 2 entsprechende Darstellung, jedoch eine zweite Ausführungsform des Aufweitwerkzeuges betreffend;
- Fig. 7: eine Seitenansicht hierzu;
- Fig. 8: den Schnitt gemäß der Linie VIII-VIII in Fig. 6, die Grundstellung betreffend;
- Fig. 9: eine der Fig. 8 entsprechende Schnittdarstellung, jedoch die Arbeitsstellung betreffend;
- Fig. 10: eine Herausvergrößerung des Bereiches X-X in Fig. 9;
- Fig. 11: eine perspektivische Explosionsdarstellung des Aufweitwerkzeuges der zweiten Ausführungsform;
- Fig. 12: das Aufweitwerkzeug in Perspektive anordbar an ein hydraulisches Pressgerät;
- Fig. 13: eine weitere perspektivische Darstellung, nach Anordnung des Aufweitwerkzeuges an ein Pressgerät;
- Fig. 14: eine partiell geschnittene, perspektivische Darstellung eines Aufweitwerkzeuges in einer dritten Ausführungsform, eine unbelastete Grundstellung betreffend;
- Fig. 15: einen Längsschnitt durch das Aufweitwerkzeug gemäß Fig. 14;
- Fig. 16: eine perspektivische Explosionsdarstellung des Aufweitwerkzeuges;
- Fig. 17: eine der Fig. 14 entsprechende Darstellung, die Verpressstellung betreffend;
- Fig. 18: den Längsschnitt gemäß Fig. 15, jedoch die Stellung gemäß Fig. 17 betreffend;
- Fig. 19: eine weitere der Fig. 14 entsprechende Darstellung nach einem Aufweiten eines Rohrendes;
- Fig. 20: den Längsschnitt zu Fig. 19.

Dargestellt und beschrieben ist zunächst mit Bezug zu Fig. 1 ein Aufweitwerkzeug 1 zur Verbindung mit einem hydraulischen Pressgerät 2. Letzteres weist ein Bolzen-Festteil 3 zur Fixierung des Aufweitwerkzeuges 1 auf und besitzt darüber hinaus ein hydraulisch über einen Kolben 4 gegenüber dem Bolzen-Festteil 3 verlagerbares Bewegungsteil 5, welches in dem gezeigten Ausführungsbeispiel in einem Querschnitt im Wesentlichen U-förmig ausgebildet ist und zwei nebeneinander angeordnete Verfahrrollen 6 drehbar lagert.

Das Aufweitwerkzeug 1 dient zum Aufweiten von Rohrenden 7, wozu das Aufweitwerkzeug 1 einen Aufweitdorn 8 sowie einen Gegenhalter 9 aufweist.

In einer ersten Ausführungsform gemäß den Darstellungen in den Fig. 1 bis 5 besteht der Aufweitdorn 8 im Wesentlichen aus einer Zugstange 10 und einem diese umgebenden, elastischen Aufweitelement 11, welch letzteres bevorzugt ein Polyurethan-Kunststoff ist. Die Zugstange 11 weist einerends einen, das Aufweitelement 11 abstützenden Zugstangenkopf 12 auf, dessen Durchmesser dem des Aufweitelementes 11 in der unbelasteten Stellung gemäß Fig. 4 entspricht.

Der den Aufweitdorn 8 umgebende Gegenhalter 9 ist topfförmig ausgebildet, mit einer in Richtung auf das Zugstangen-Kopfende hin weisenden, im Querschnitt ringförmig freibleibenden Aufnahmeöffnung 13, welche radial innen begrenzt ist durch das Aufweitelement 11 und radial außen durch die Gegenhalterwandung 14. Der Gegenhalter 9 ist relativ zu der Zugstange 11 in Längserstreckung derselben beweglich.

Der dem Zugstangenkopf 12 abgewandte Topfboden 15 des Gegenhalters 9 bildet innenseitig eine Stufe 16 aus, welche einen Fußbereich 17 des Aufweitelementes 11 aufnimmt, wobei der Durchmesser der Stufe 16 dem Aufweitelement-Durchmesser angepasst ist..

Der durch die Gegenhalterwandung 14 begrenzte Topfboden 15 dient als Anschlag für das aufzuweitende Rohrende 7. Die Randkante im Übergangsbereich zwischen Topfboden 15 und Stufe 16 ist mit einer Phase 18 versehen.

Die Zugstange 10 durchtritt den Gegenhalter 9 im Bereich einer entsprechend angepassten. Bohrung 19 des Topfbodens 15 und ist endseitig, dem Zugstangenkopf 12 gegenüberliegend, in einem Bolzen-Befestigungselement 20 verankert. Letzteres ist in dem dargestellten Ausführungsbeispiel quaderförmig ausgebildet und weist zur Verankerung der Zugstange 10 eine Gewindebohrung 21 auf, in welche ein endseitiger Gewindeabschnitt 22 der Zugstange 10 eingreift.

Dieses Bolzen-Befestigungselement 20 dient zur Halterung des Aufweitwerkzeuges 1 am Pressgerät 2, wozu das Bolzen-Befestigungselement eine quer zur Achsrichtung der Zugstange 10 verlaufende Bolzen-Aufnahmebohrung 23 aufweist. Durch letztere tritt das Bolzen-Festteil 3 des Pressgerätes 2.

Des Weiteren weist das Bolzen-Befestigungselement 20 beidseitig der Bolzen-Aufnahmebohrung 23 jeweils zwei übereinander angeordnete, in Achsrichtung der Zugstange 10 ausgerichtete Führungsbohrungen 24 auf, zum Durchtritt von Druckstangenelementen 25 in Form von Stößeln 26. Letztere ragen beidseitig des Bolzen-Befestigungselementes 20 über dieses hinaus, wobei die, jeweils mit einem Sicherungsring 27 versehenen einen Enden 28 im Bereich des Topfbodens 15 an dem Gegenhalter 9 anliegend diesen beaufschlagen. Die diesen Enden 28 abgewandten Enden 29 sind mit radialen Verdickungen 30 versehen, gegen welche die Verfahrrollen 6 des Pressgerätes 2 zur Druckbeaufschlagung anliegen.

Zum Aufweiten eines in die Aufnahmeöffnung 13 eingeführten Rohrendes 7 wird das Pressgerät 2 betätigt, was über den Kolben 4 eine Vorverlagerung der Verfahrrollen 6 bewirkt. Letztere beaufschlagen hierbei die Stößel 26, was eine Verlagerung des Gegenhalters 9 relativ zu der Zugstange 10 in Bewegungsrichtung r zur Folge hat. Im Zuge dieser Gegenhalter-Verlagerung wird das Aufweitelement 11, welches zwischen dem Topfboden 15 bzw. der Stufe 16 und dem verankerten Zugstangenkopf 12 gefasst ist, gestaucht, was eine radiale Weitung desselben und damit einhergehend eine radiale Weitung des Rohrendes 7 gemäß Fig. 5 zur Folge hat. Diese radiale Weitung ist anschlagbegrenzt durch die Gegenhalterwandung 14.

Nach Überschreiten einer vorbestimmten Kraft fährt der Kolben 4 des Pressgerätes 2 automatisch in seine Ausgangsstellung gemäß Fig. 1 zurück, wodurch die rückwärtige Abstützung der Stößel 26 aufgehoben wird. Das Aufweitwerkzeug 1 stellt sich, bedingt durch die elastischen Eigenschaften des Aufweitelementes 11, selbsttätig in die Ausgangsstellung zurück, wonach das aufgeweitete Rohrende 7 aus der Aufnahmeöffnung 13 des Gegenhalters 9 entnehmbar ist.

Die Fig. 6 bis 10 zeigen ein zweites Ausführungsbeispiel eines Aufweitwerkzeuges 1, welches wie beim zuvor beschriebenen Ausführungsbeispiel durch ein Pressgerät 2 beaufschlagbar ist. Hierbei ist das Bolzen-Befestigungselement 20 gleich ausgebildet dem ersten Ausführungsbeispiel, wobei zur Anordnung einer Zugstange 10 für Rohrenden 7 kleineren Durchmessers ein Einschraub-Adapterteil 31 in die Gewindebohrung 21 eingedreht ist. Dieses erlaubt die Befestigung von Zugstangen 10 mit unterschiedlichen Durchmessern an ein und demselben Bolzen-Befestigungselement 20. Hierzu ist lediglich jeweils das passende Einschraub-Adapterteil 31 in die Gewindebohrung 21 einzudrehen.

Dieses Einschraub-Adapterteil 31 weist wiederum eine Gewindebohrung 32 zur Aufnahme des endseitigen Gewindeabschnittes 22 der Zugstange 10 auf, welch letztere über eine Kontermutter 33 gesichert wird.

Der Gegenhalter 9 dieser zweiten Ausführungsform weist eine in Beaufschlagungsrichtung r vor diesem angeordnete Druckplatte 34 auf. Zwischen dieser und dem Gegenhalter 9 ist eine, aus einem Kunststoffteil bestehende Kraft-Begrenzungseinrichtung 35 angeordnet. Dieses Kunststoff teil weist eine höhere Steifigkeit auf als das Aufweitelement 11.

Die das Bolzen-Befestigungselement 20 durchsetzenden Druckstangenelement 25 bzw. Stößel 26 beaufschlagen in dieser Ausführungsform die Druckplatte 34 auf der dem Gegenhalter 9 abgewandten Seite.

Des Weiteren ist in diesem zweiten Ausführungsbeispiel in Beaufschlagungsrichtung r nachgeschaltet zu dem Aufweitelement 11, jedoch gleichwohl gefangen durch die Zugstange 10 ein Aufweit-Übergangselement 36 angeordnet. Letzteres besteht aus einem anschlag-komprimierungsbegrenzten Kunststoffteil 37, welches gefasst ist zwischen einer Anschlagscheibe 38 und einer Anschlaghülse 39, deren, die Zugstange 10 umgebender Rohrabschnitt 40 das im Querschnitt ringförmige Kunststoffteil 37 trägt.

Die Anschlagscheibe 38 begrenzt das Aufweitelement 11 in dem, dem Topfboden 15 des Gegenhalters 9 abgewandten Endbereich und ist relativ zu der Zugstange 10 verlagerbar.

Die Anschlaghülse 39 stützt sich gegen den Zugstangenkopf 12 ab.

Die in Längserstreckung der Zugstange 10 gemessene Breite des Kunststoffteiles 37 ist größer gewählt als die in gleicher Richtung gemessene Länge des Rohrabschnittes 40, womit zwischen dem freien Rohrabschnittende und der Anschlagscheibe 38 ein sich zwischen dem Kunststoffteil 37 und der Zugstange 10 erstreckender freier Ringraum verbleibt.

Um ein in den Aufweitdorn 8 eingeführtes Rohrende 7 aufzuweiten, werden auch in.diesem Ausführungsbeispiel die Druckstangenelemente 25 bzw. Stößel 26 über Verfahrrollen 6 in Bewegungsrichtung r beaufschlagt, was eine Verlagerung des Gegenhalters 9 mitsamt der Druckplatte 34 und der Kraft-Begrenzungseinrichtung 35 in Bewegungsrichtung r entgegen der verankerten Zugstange 10 zur Folge hat. Die eingeleitete Kraft ist hierbei durch das Kunststoffteil zwischen Gegenhalter 9 und Druckplatte 34 begrenzt.

Im Zuge dieser Verlagerung wird auch hier das Aufweitelement 11 gestaucht, dies unter radialer Erweiterung desselben. Zufolge dessen wird das Rohrende 7 anschlagbegrenzt gegen die Gegenhalterwandung 14 aufgeweitet.

Zudem bewirkt die über die Stößel 26 eingeleitete Kraft eine Axialverlagerung der, das Aufweitelement 11 endseitig begrenzenden Druckanschlagscheibe 38 in Richtung auf die Anschlaghülse 39, bis die Anschlagscheibe 38 anschlagbegrenzt gegen den Rohrabschnitt 40 der Anschlaghülse 39 tritt. Hierbei erfolgt eine Komprimierung des zwischen Anschlagscheibe 38 und Anschlaghülse 39 gefangenen Kunststoffteiles 37.

Zufolge dieser Ausgestaltung wird eine gegebenenfalls auftretende Ausformung 41 im, dem Zugstangenkopf 12 zugewandten Endbereich des Aufweitelementes 11, welche Ausformung sich bei hohen Drücken einstellen kann, durch einen sich ergebenden Wulst 42 des Aufweit-Übergangselementes 36 begrenzt.

Im Fußbereich 17 ist einer kritischen Auswölbung des Aufweitelementes 11 -wie auch schon beim ersten Ausführungsbeispiel- durch die Einfassung in der Stufe 16 entgegengewirkt.

Die Fig. 14 bis 20 zeigen eine dritte Ausführungsform des Aufweitwerkzeuges 1, bei welchem gemäß dem zweiten Ausführungsbeispiel der Gegenhalter 9 eine in Beaufschlagungsrichtung r vor diesem angeordnete Druckplatte 34 aufweist. Auch hier ist zwischen der Druckplatte 34 und dem Gegenhalter 9 eine Kraft-Begrenzungseinrichtung 35 angeordnet, welche eine höhere Steifigkeit aufweist als das Aufweitelement 11.

Innerhalb des Gegenhalters 9 ist in diesem Ausführungsbeispiel ein Matrizenelement 43 aufgenommen, welches -wie dargestellt- über das offene Ende des topfförmigen Gegenhalters 9 in axialer Richtung ragt.

Das Matrizenelement 43 ist in Längsrichtung geteilt und setzt sich zusammen aus vier im Querschnitt sektorenartigen Teilmatrizen 44.

Das Matrizenelement 43 bzw. dessen Teilmatrizen 44 sind dem Aufweitbereich, d. h. dem aufzuweitenden Rohr 7 hin zugewandt entsprechend der gewünschten Aufweitgeometrie ausgeformt. Demzufolge besitzt jede Teilmatrize 44 einen Aufweitabschnitt 49 und'einen Anlageabschnitt 50, wobei der Übergang zwischen Aufweitabschnitt 49 und Anlageabschnitt 50 in einem spitzen Winkel von ca. 30° zur Längsachse verläuft.

Wandungsinnenseitig ist der Gegenhalter 9 mit zwei in Axialrichtung zueinander distanzierten Führungsschrägen 45, 46 versehen, welche in einem Winkel von ca. 45° zur Längsachse des Aufweitwerkzeuges 1 verlaufen. Hierbei ist die dem Topfboden 15 zugewandte Führungsschräge 45 mit einem geringeren radialen Abstand zur Zugstange 10 als die dem Topfboden 15 entfernt liegendere Führungsschräge 46 angeordnet.

Das Matrizenelement 43 bzw. die Teilmatrizen 44 weisen in dem vom Gegenhalter 9 umfassten Bereich mantelaußenwandig entsprechend den Führungsschrägen 45, 46 ausgeformte und positionierte Führungsvorsprünge 47, 48 auf. In einer unbelasteten Grundstellung gemäß den Fig. 14 und 15 liegen die Führungsvorsprünge 47, 48 der Teilmatrizen 44 an den Führungsschrägen 45, 46 des Gegenhalters 9 an.

Jede Teilmatrize 44 besitzt zudem im, dem Topfboden 15 des Gegenhalters 9 zugewandten Endbereich einen nach radial innen in Richtung auf die Zugstange 10 ragenden Mitnahmeabschnitt 51, welcher unter Zwischenlage von auf der Zugstange 10 frei in Achsrichtung verlagerbaren Scheiben 52 in axialer Richtung einerseits durch das Aufweitelement 11 und andererseits durch eine sich an dem Topfboden 15 abstützende Druckfeder 53 beaufschlagt wird.

Die Anordnung der Teilmatrizen 44 in der Ausgangsstellung gemäß den Fig. 14 und 15 ist so gewählt, dass die aufeinander zu weisenden Seitenflächen der Teilmatrizen 44 mit Abstand zueinander liegend einen Spalt zwischen sich belassen. Des Weiteren ist auch der radial innere Stirnrand der Mitnahmeabschnitte 51 zur Zugstange 10 beabstandet.

Um ein in den freien Ringraum zwischen Zugstange 10 und den Teilmatrizen 44 eingeführtes Rohrende 7 aufzuweiten, werden auch in diesem Ausführungsbeispiel die Druckstangenelemente 25 bzw. Stößel 26 in Bewegungsrichtung r beaufschlagt. Dementsprechend erfolgt eine Verlagerung des Gegenhalters 9 über die Druckplatte 34 und die Kraft-Begrenzungseinrichtung 35 entgegen der verankerten Zugstange 10.

Im Zuge dieser Verlagerung wird über die Mitnahmeabschnitte 51 der über den Gegenhalter 9 mitgeschleppten Teilmatrizen 44 das Aufweitelement 11 gestaucht, wobei dieses Mitschleppen der Teilmatrizen 44 bis zu einem Punkt erfolgt, in welchem die auf die Mitnahmeabschnitte 51 wirkende Kraft des Aufweitelementes 11 größer ist als die in entgegengesetzter Richtung auf die Mitnahmeabschnitte 51 wirkende Kraft der Druckfeder 53. Dies hat eine Relativverlagerung der Teilmatrizen 44 gegenüber dem Gegenhalter 9 zur Folge, wobei über die Führungsvorsprünge 47, 48 und die Führungsschrägen 45, 46 eine achsparallele Radialverlagerung der Teilmatrizen 44 in Richtung auf die Zugstange 10 bewirkt wird. Diese Verlagerung der Teilmatrizen 44 nach radial innen ist anschlagbegrenzt durch Anlegen der Anlageabschnitte 50 auf der Außenwandung des aufzuweitenden Rohres und/oder durch Anlegen der aufeinander zuweisenden Seitenflächen der Teilmatrizen 44.

Im Zuge der weiteren Vorverlagerung des Gegenhalters 9 wird das Aufweitelement 11 weiter gestaucht. Zufolge dessen wird das Rohrende 7 in die Anlageabschnitte 50 der Teilmatrizen 44 gedrückt und aufgeweitet.

Wie insbesondere aus der Schnittdarstellung in Fig. 18 zu erkennen, stützen sich die Teilmatrizen 44 radial nach außen an der planen, zwischen den Führungsschrägen 45 und 46 gebildeten Topfwandung des Gegenhalters 9 ab, so dass einem radialen Ausweichen des Rohrendes 7 außerhalb der gewünschten Aufweitzone entgegengewirkt ist. Zufolge dessen ist eine kontrollierte, durch die Formgebung der Teilmatrizen 44 vordefinierte Aufweitung des Rohrendes 7 ermöglicht.

Ist nach erfolgter Aufweitung das Pressgerät 2 automatisch in seine Ausgangsstellung zurück verfahren, wird der Gegenhalter 9 über die Mitnahmeabschnitte 51 der Teilmatrizen 44, bedingt durch die elastischen Rückstelleigenschaften des Aufweitelementes 11, wieder in die Ausgangslage zurück verfahren. Die Teilmatrizen 44 befinden sich hiernach zunächst noch in ihrer nach radial innen verlagerten Stellung, dies jedoch ohne radial äußere Abstützung durch die Topfwandung des Gegenhalters 9. Das Rohrende 7 kann hiernach in einfachster Weise in axialer Richtung aus dem Aufweitwerkzeug 1 gezogen werden, dies unter Verlagerung der Teilmatrizen 44 nach radial außen, bedingt durch die zwischen Aufweitabschnitten 49 und Anlageabschnitten 50 gebildeten Schrägen, welche sich auch bei dem aufgeweiteten Rohrende 7 einstellen. Es stellt sich hiernach die Ausgangslage gemäß Fig. 14 und 15 des Aufweitwerkzeuges 1 ein.

In vorteilhafter Weise ist das beschriebene Aufweitwerkzeug 1 an einem üblichen Pressgerät 2 anordbar.

## Patentansprüche

1. Aufweitwerkzeug (1) zum Aufweiten von Rohrenden (7), wobei das Aufweitwerkzeug (1) einen Aufweitdorn (8) und einen Gegenhalter (9) aufweist, wobei weiter der Aufweitdorn (8) aus einer Zugstange (10) und einem diese umgebenden elastischen Gummi-Aufweitelement (11) besteht, und der Gegenhalter (9) das Aufweitelement (11) fußseitig abstützt und radial mit Abstand umgibt, **dadurch gekennzeichnet, dass** die Zugstange (10) in einem Bolzen-Befestigungselement (20) verankert ist und dass der Gegenhalter (9) über ein Druckstangenelement (25) beaufschlagbar ist, das in Längsrichtung der Zugstange (10) bis über das Bolzen-Befestigungselement (20) hinausragt.

2. Aufweitwerkzeug nach Anspruch 1, **dadurch gekennzeichnet, dass** das Bolzen-Befestigungselement (20) eine quer zur Achsrichtung der Zugstange (10) verlaufende Bolzen-Aufnahmebohrung (23) aufweist.

3. Aufweitwerkzeug nach einem der vorhergehenden Ansprüche, **dadurch gekennzeichnet, dass** das Druckstangenelement (25) in dem Gegenhalter (9) befestigt ist.

4. Aufweitwerkzeug nach einem der vorhergehenden Ansprüche, **dadurch gekennzeichnet, dass** das Druckstangenelement (25) das Bolzen-Befestigungselement (20) durchsetzt.

5. Aufweitwerkzeug nach einem der vorhergehenden Ansprüche, **dadurch gekennzeichnet, dass** das Druckstangenelement (25) stößelartig ausgebildet ist.

6. Aufweitwerkzeug nach einem der vorhergehenden Ansprüche, **dadurch gekennzeichnet, dass** mehr als zwei Druckstangenelemente (25) vorgesehen sind.

7. Aufweitwerkzeug nach einem der vorgehenden Ansprüche, wobei der Gegenhalter (9) topfförmig ausgebildet ist, **dadurch gekennzeichnet, dass** in dem Topfboden (15) innenseitig eine Stufe (16) ausgebildet ist, welche einen Fußbereich (17) des Aufweitelementes (11) aufnimmt.

8. Aufweitwerkzeug nach Anspruch 7, **dadurch gekennzeichnet, dass** die Stufe (16) oberseitig als Anschlag für ein aufzuweitendes Rohr dient.

9. Aufweitwerkzeug nach einem der vorhergehenden Ansprüche, **dadurch gekennzeichnet, dass** in dem Bolzen-Befestigungselement (20) zur Befestigung der Zugstange (10) ein Einschraub-Adapterteil (31) vorgesehen ist, zur Anpassung an unterschiedliche Zugstangen-Durchmesser.

10. Aufweitwerkzeug nach einem der vorhergehenden Ansprüche, **dadurch gekennzeichnet, dass** in Beaufschlagungsrichtug (r) vor dem Gegenhalter (9) eine Druckplatte (34) angeordnet ist, auf welche die Druckstangenelemente (25) einwirken und dass zwischen der Druckplatte (34) und dem Gegenhalter (9) eine Kraft-Begrenzungseinrichtung (35) angeordnet ist.

11. Aufweitwerkzeug nach Anspruch 10, **dadurch gekennzeichnet, dass** die Kraft-Begrenzungseinrichtung (35) aus einem Kunststoffteil besteht.

12. Aufweitwerkzeug nach Anspruch 11, **dadurch gekennzeichnet, dass** das Kunststoffteil eine höhere Steifigkeit als das Aufweitelement (11) aufweist.

13. Aufweitwerkzeug nach einem der vorhergehenden Ansprüche, **dadurch gekennzeichnet, dass** in Beaufschlagungsrichtung (r) nachgeschaltet zu dem Aufweitelement (11), jedoch gleichwohl auch gefangen durch die Zugstange (10) ein Aufweit-Übergangselement (36) angeordnet ist.

14. Aufweitwerkzeug nach Anspruch 13, **dadurch gekennzeichnet, dass** das Aufweit-Übergangselement (36) aus einem anschlag-komprimierungsbegrenzten Kunststoffteil (37) besteht.

15. Aufweitwerkzeug nach Anspruch 14, **dadurch gekennzeichnet, dass** die Anschlagkomprimierung durch einen gegen, das Aufweitelement (11) begrenzende Anschlagscheibe (38) fahrbare Anschlaghülse (39) besteht.

16. Aufweitwerkzeug nach Anspruch 15, **dadurch gekennzeichnet, dass** die Anschlaghülse (39) einen, durch einen Zugstangenkopf (12) beaufschlagten Hülsenboden aufweist, der in einen die Zugstange (10) umgebenden Rohrabschnitt (40) übergeht.

17. Aufweitwerkzeug nach einem der vorhergehenden Ansprüche, **dadurch gekennzeichnet, dass** innerhalb des Gegenhalters (9) ein Matrizenelement (43) aufgenommen ist.

18. Aufweitwerkzeug nach Anspruch 17, **dadurch gekennzeichnet, dass** sich das in Längsrichtung geteilte Matrizenelement (43) aus mehreren Teilmatrizen (44) zusammensetzt.

19. Aufweitwerkzeug nach einem der Ansprüche 17 oder 18, **dadurch gekennzeichnet, dass** das Matrizenelement (43) das elastische Gummi-Aufweitelement (11) untergreift.

20. Aufweitwerkzeug nach einem der Ansprüche18 oder 19, **dadurch gekennzeichnet, dass** eine Teilmatrize (44) im Zuge der Verpressung aus einer Entnahrnestellung für das aufzuweitende Rohrende (7) durch Axialverschiebung in eine Verpressstellung unter Verminderung des radialen Abstandes zur Zugstange (10) verlagerbar ist.

21. Aufweitwerkzeug nach einem der Ansprüche 17 bis 20, **dadurch gekennzeichnet, dass** an dem Gegenhalter (9) innenseitig eine Führungsschräge (45, 46) ausgebildet ist, die mit einem Führungsvorsprung (47,48) des Matrizenelementes (43) zusammenwirkt.

22. Aufweitwerkzeug nach Anspruch 21, **dadurch gekennzeichnet, dass** in Axialrichtung zwei zueinander distanzierte Führungsschrägen (45, 46)in unterschiedlichem radialen Abstand zu der Zugstange (10) angeordnet sind.

23. Pressgerät (2) mit einem Aufweitwerkzeug (1) zum Aufweiten von Rohrenden (7) nach einem der vorstehenden Ansprüche, wobei die Zugstange (10) mit dem Pressgerät (2) fest verbunden ist.

24. Pressgerät nach Anspruch 23, **dadurch gekennzeichnet, dass** die Zugstange (10) in einem Bolzen-Befestigungselement (20) verankert ist.

25. Pressgerät nach Anspruch 24, **dadurch gekennzeichnet, dass** das Druckstangenelement (25) in Längsrichtung der Zugstange (10) bis über das Bolzen-Befestigungselement (20) hinausragt.

26. Pressgerät nach einem der Ansprüche 24 oder 25, **dadurch gekennzeichnet, dass** das Bolzen-Befestigungselement (20) eine quer zur Achsrichtung der Zugstange (10) verlaufende Bolzen-Aufnahmebohrung (23) aufweist.

27. Pressgerät nach einem der Ansprüche 24 bis 26, **dadurch gekennzeichnet, dass** das Druckstangenelement (25) das Bolzen-Befestigungselement (20) durchsetzt.

28. Pressgerät nach einem der Ansprüche 23 bis 27, **dadurch gekennzeichnet dass** mehr als zwei Druckstangenelemente (25) vorgesehen sind.

29. Pressgerät nach einem der Ansprüche 23 bis 28, **dadurch gekennzeichnet, dass** das Druckstangenelement (25) als ein lediglich anliegender, mit dem Gegenhalter (9) nicht verbundener Stößel (26) ausgebildet ist.

30. Pressgerät nach Anspruch 29, **dadurch gekennzeichnet, dass** das Pressgerät (2) über Rollen (6) auf die Stößel (26) einwirkt.

## Claims

1. Expansion tool (1) for expanding tube ends (7), the expansion tool (1) having an expansion mandrel (8) and a counter-support (9), and, furthermore, the expansion mandrel (8) comprising a pull rod (10) and an elastic rubber expansion element (11) which surrounds the latter, and the counter-support (9) supporting the expansion element (11) at the foot end and surrounding it radially at a spacing therefrom, **characterized in that** the pull rod (10) is anchored in a bolt-fastening element (20), and **in that** the counter-support (9) can be acted upon by a push-rod element (25), which extends beyond the bolt-fastening element (20) in the longitudinal direction of the pull rod (10).

2. Expansion tool according to claim 1, **characterized in that** the bolt-fastening element (20) has a bolt-accommodating bore (23) running transversely to the axial direction of the pull rod (10).

3. Expansion tool according to one of the preceding claims, **characterized in that** the push-rod element (25) is secured in the counter-support (9).

4. Expansion tool according to one of the preceding claims, **characterized in that** the push-rod element (25) passes through the bolt-fastening element (20).

5. Expansion tool according to one of the preceding claims, **characterized in that** the push-rod element (25) is formed in the manner of a ram.

6. Expansion tool according to one of the preceding claims, **characterized in that** more than two push-rod elements (25) are provided.

7. Expansion tool according to one of the preceding claims, the counter-support (9) being in cup form, **characterized in that** formed on the inside of the cup base (15) is a step (16) which accommodates a foot region (17) of the expansion element (11).

8. Expansion tool according to claim 7, **characterized in that** the step (16), on the upper side, serves as a stop for a tube which is to be expanded.

9. Expansion tool according to one of the preceding claims, **characterized in that**, for the purpose of securing the pull rod (10), a screw-in adapter part (31) is provided in the bolt-fastening element (20), for adaptation to different pull-rod diameters.

10. Expansion tool according to one of the preceding claims, **characterized in that** disposed upstream of the counter-support (9), as seen in the direction of action (r), is a pressure plate (34), on which the push-rod elements (25) act, and **in that** a force-limiting device (35) is disposed between the pressure plate (34) and the counter-support (9).

11. Expansion tool according to claim 10, **characterized in that** the force-limiting device (35) comprises a plastics-material component.

12. Expansion tool according to claim 11, **characterized in that** the plastics-material component has a higher stiffness than the expansion element (11).

13. Expansion tool according to one of the preceding claims, **characterized in that** an expansion transition element (36) is disposed downstream of the expansion element (11), as seen in the direction of action (r), but is nevertheless also held captive by the pull rod (10).

14. Expansion tool according to claim 13, **characterized in that** the expansion transition element (36) comprises a plastics-material component (37) with stop-limited compression.

15. Expansion tool according to claim 14, **characterized in that** the stop-limited compression comprises by a stop sleeve (39) which can be moved against stop ring (38) which bounds the expansion element (11).

16. Expansion tool according to claim 15, **characterized in that** the stop sleeve (39) has a sleeve base which is acted upon by a pull-rod head (12) and merges into a tubular portion (40) which surrounds the pull rod (10).

17. Expansion tool according to one of the preceding claims, **characterized in that** a female-die element (43) is accommodated within the counter-support (9).

18. Expansion tool according to claim 17, **characterized in that** the longitudinally split female-die element (43) is made up of a plurality of female sub-dies (44).

19. Expansion tool according to one of the claims 17 or 18, **characterized in that** the female-die element (43) engages beneath the elastic rubber expansion element (11).

20. Expansion tool according to one of the claims 18 or 19, **characterized in that**, during pressing, a female sub-die (44) can be displaced axially from a removal position for the tube end (7) which is to be expanded into a pressing position, the radial distance from the pull rod (10) being reduced in the process.

21. Expansion tool according to one of the claims 17 or 20, **characterized in that** formed on the inside of the counter-support (9) is a guide slope (45, 46) which interacts with a guide protrusion (47, 48) of the female-die element (33).

22. Expansion tool according to claim 21, **characterized in that**, in the axial direction two spaced-apart guide slopes (45,46) are disposed at different radial spacing from the pull rod (10).

23. Pressing device (2) comprising an expansion tool (1) for expanding tube ends (7) according to one of the preceding claims, wherein the pull rod (10) is fixedly connected to the pressing device (2).

24. Pressing device according to claim 23, **characterized in that** the pull rod (10) is anchored in a bolt-fastening element (20).

25. Pressing device according to claim 24, **characterized in that** the push-rod element (25) projects beyond the bolt-fastening element (20) in the longitudinal direction of the pull rod (10).

26. Pressing device according to one of the claims 24 or 25, **characterized in that** the bolt-fastening element (20) has a bolt-accommodating bore (23) running transversely to the axial direction of the pull rod (10).

27. Pressing device according to one of the claims 24 to 26, **characterized in that** the push-rod element (25) passes through the bolt-fastening element (20).

28. Pressing device according to one of the claims 23 to 27, **characterized in that** more than two push-rod elements (25) are provided.

29. Pressing device according to one of claims 23 to 28, **characterized in that** the push-rod element (25) is formed as a ram (26) which merely butts against the counter-support (9), but is not connected thereto.

30. Pressing device according to claim 29, **characterized in that** the pressing device (2) acts on the rams (26) via rollers (6).

## Revendications

1. Outil à évaser (1) pour évaser ou élargir des extrémités (7) de tubes, dans lequel l'outil à évaser (1) comporte une broche (8) d'évasement et une contre-bouterolle (9), la broche d'évasement (8) se composant en outre d'une barre de traction (10) et d'un élément d'évasement élastique (11) en caoutchouc entourant celle-ci, et la contre-bouterolle (9) s'appuyant du côté du pied sur l'élément d'évasement (11) et l'entourant de façon radiale avec une distance, **caractérisé en ce que** la barre de traction (10) est ancrée dans un élément de fixation (20) servant de boulon et **en ce que** la contre-bouterolle (9) est susceptible d'être actionnée par l'intermédiaire d'un élément (25) de barre de compression qui dépasse dans la direction longitudinale de la barre de traction (10) au-delà de l'élément (20) de fixation servant de boulon.

2. Outil à évaser selon la revendication 1, **caractérisé en ce que** l'élément (20) de fixation servant de boulon comporte un perçage (23) de réception servant de boulon courant transversalement à la direction de l'axe de la barre de traction (10).

3. Outil à évaser selon l'une des revendications précédentes, **caractérisé en ce que** l'élément (25) de barre de compression est fixé dans la contre-bouterolle (9).

4. Outil à évaser selon l'une des revendications précédentes, **caractérisé en ce que** l'élément (25) de barre de compression traverse l'élément (20) de fixation servant de boulon.

5. Outil à évaser selon l'une des revendications précédentes, **caractérisé en ce que** l'élément (25) de barre de compression est réalisé en forme de poussoir.

6. Outil à évaser selon l'une des revendications précédentes, **caractérisé en ce que** plus de deux éléments (25) de barre de compression sont prévus.

7. Outil à évaser selon l'une des revendications précédentes, dans lequel la contre-bouterolle (9) est réalisée en forme de pot, **caractérisé en ce que** dans le fond (15) du pot sur la face intérieure, est réalisé un épaulement (16), lequel reçoit une zone de pied (17) de l'élément d'évasement (11).

8. Outil à évaser selon la revendication 7, **caractérisé en ce que** l'épaulement (16) sert, sur sa face supérieure, de butée pour un tube à évaser.

9. Outil à évaser selon l'une des revendications précédentes, **caractérisé en ce qu'**est prévu dans l'élément de fixation (20) servant de boulon, pour la fixation de la barre de traction, une pièce d'adaptation (31) par vissage pour l'adaptation à différents diamètres de barres de traction.

10. Outil à évaser selon l'une des revendications précédentes, **caractérisé en ce que**, dans la direction (r) d'actionnement, avant la contre-bouterolle (9), est disposée une plaque de compression (34), sur laquelle agissent les éléments (25) de barre de compression et **en ce qu'**entre la plaque de compression (34) et la contre-bouterolle (9), est disposé un dispositif (35) de limitation par la force.

11. Outil à évaser selon la revendication 10, **caractérisé en ce que** le dispositif (35) de limitation par la force se compose d'une partie en matière plastique.

12. Outil à évaser selon la revendication 11, **caractérisé en ce que** la partie en matière plastique présente une rigidité plus élevée que l'élément d'évasement (11).

13. Outil à évaser selon l'une des revendications précédentes, **caractérisé en ce que**, en aval de l'élément d'évasement (11) dans la direction (r) d'actionnement, est disposé un élément (36) de transition pour l'évasement, qui reste toutefois également encore prisonnier de la barre de traction (10).

14. Outil à évaser selon la revendication 13, **caractérisé en ce que** l'élément (36) de transition pour l'évasement se compose d'une partie (37) en matière plastique limitant la compression par une butée.

15. Outil à évaser selon la revendication 14, **caractérisé en ce que** la compression de butée se compose d'un manchon de butée (39) susceptible de se déplacer contre un disque de butée (38) délimitant l'élément d'évasement (11).

16. Outil à évaser selon la revendication 15, **caractérisé en ce que** le manchon de butée (39) comporte un corps de manchon, actionné par une tête (12) de barre de traction, et qui dépasse dans un tronçon de tube (40) entourant la barre de traction (10).

17. Outil à évaser selon l'une des revendications précédentes, **caractérisé en ce que**, à l'intérieur de la contre-bouterolle (9), est monté un élément de matrice (43).

18. Outil à évaser selon la revendication 17, **caractérisé en ce que** l'élément de matrice (43) divisé dans la direction longitudinale se compose de l'assemblage de plusieurs matrices partielles (44).

19. Outil à évaser selon l'une des revendications 17 ou 18, **caractérisé en ce que** l'élément de matrice (43) retient par l'arrière l'élément d'évasement (11) élastique en caoutchouc.

20. Outil à évaser selon l'une des revendications 18 ou 19, **caractérisé en ce qu'**une matrice partielle (44) est susceptible de se déplacer au cours du processus de compression depuis une position de saisie pour l'extrémité de tube (7) à évaser par coulissement axial jusqu'à une position de compression en diminuant la distance radiale par rapport à la barre de traction (10).

21. Outil à évaser selon l'une des revendications 17 à 20, **caractérisé en ce qu'**est formé sur la contre-bouterolle (9), du côté intérieur, une rampe de guidage (45, 46), qui coopère avec une saillie de guidage (47, 48) de l'élément de matrice (43).

22. Outil à évaser selon la revendication 21, **caractérisé en ce que**, dans la direction axiale, sont disposées deux rampes de guidage (45, 46) situées à distance l'une de l'autre et placées à une distance radiale différente par rapport à la barre de traction (10).

23. Appareil de pressage (2) muni d'un outil à évaser (1) pour évaser ou élargir des extrémités (7) de tubes selon l'une des revendications précédentes, dans lequel la barre de traction (10) est reliée rigidement à l'appareil de pressage (2).

24. Appareil de pressage selon la revendication 23, **caractérisé en ce que** la barre de traction (10) est ancrée dans un élément (20) de fixation servant de boulon.

25. Appareil de pressage selon la revendication 24, **caractérisé en ce que** l'élément (25) de barre de compression dépasse dans la direction longitudinale de la barre de traction (10) au-delà de l'élément (20) de fixation servant de boulon.

26. Appareil de pressage selon l'une des revendications 24 ou 25, **caractérisé en ce que** l'élément (20) de fixation servant de boulon comporte un perçage (23) de réception servant de boulon courant transversalement à la direction de l'axe de la barre de traction (10).

27. Appareil de pressage selon l'une des revendications 24 à 26, **caractérisé en ce que** l'élément (25) de barre de compression traverse l'élément (20) de fixation servant de boulon.

28. Appareil de pressage selon l'une des revendications 23 à 27, **caractérisé en ce que** plus de deux élément (25) de barre de compression sont prévus.

29. Appareil de pressage selon l'une des revendications 23 à 28, **caractérisé en ce que** l'élément (25) de barre de compression est réalisé comme un poussoir (26) purement adjacent et non relié à la contre-bouterolle (9).

30. Appareil de pressage selon la revendication 29, **caractérisé en ce que** l'appareil de pressage (2) agit par l'intermédiaire de galets (6) sur le poussoir (26).
